# EUROPÄISCHE PATENTSCHRIFT

(11) **EP 1 203 743 B1**
(45) Veröffentlichungstag und Bekanntmachung des Hinweises auf die Patenterteilung: **17.08.2005**
(21) Anmeldenummer: 01125213.7
(22) Anmeldetag: 24.10.2001
(51) Int. Cl.: B66F 9/075

(54) **Flurförderzeug mit einer Vorrichtung zum Erfassen der Hubhöhe**
Industrial truck with a device for detecting the lifting height
Chariot de manutention avec un dispositif de détection de la hauteur du levage

(30) Priorität: 04.11.2000 DE 10054792
(43) Veröffentlichungstag der Anmeldung: 08.05.2002
(73) Patentinhaber: STILL WAGNER GmbH & Co KG, 72766 Reutlingen-Mittelstadt (DE)
(72) Erfinder: Barth, Volker, Dipl.-Ing., 72584 Hülben (DE); Lauxmann, Siegfried, 72574 Bad Urach-Wittingen (DE); Bez, Rolf, Dipl.-Ing., 72555 Metzingen-Glems (DE)
(74) Vertreter: Lang, Michael (DE)

(56) Entgegenhaltungen:
- DE-A- 19 731 687
- FR-A- 2 515 161
- US-A- 4 122 957
- US-A- 5 791 440

## Beschreibung

Die Erfindung betrifft ein Flurförderzeug mit mindestens einer Hubvorrichtung und einer Vorrichtung zum Erfassen der Hubhöhe der Hubvorrichtung, die derart ausgeführt ist, dass mindestens zwei Messwertgeber die Hubhöhe fortlaufend erfassen und voneinander unabhängige Ausgangssignale liefern, wobei zumindest ein Messwertgeber von einem Inkrementalgeber gebildet ist.

Bei Flurförderzeugen, insbesondere bei Lagertechnikgeräten wie z.B. Schubmaststaplern, Hochregalstaplern oder Hochregalkommissionierem ist es bekannt, die Hubhöhe des Flurförderzeugs stufenweise mittels im Bereich der Hubvorrichtung angeordneten Schaltern zu erfassen. Häufig werden in Abhängigkeit von dem mit den Schaltern erzeugten stufenförmigen Hubhöhensignal der Fahrantrieb oder die Bremsvorrichtung des Flurförderzeugs beeinflusst, wobei beispielsweise die maximal zulässige Fahrgeschwindigkeit, die maximale Fahrbeschleunigung oder die maximal zulässige Bremsverzögerung in Abhängigkeit von dem Hubhöhensignal vorgegeben werden. Aufgrund des stufenförmigen Hubhöhensignals ist es bei den bekannten Geräten nicht möglich, die sicherheitstechnisch möglichen Maximalwerte für die genannten Betriebsgrößen bei jeder Hubhöhe vollständig auszunutzen. Stattdessen müssen, nachdem die genaue Hubhöhe nicht messbar ist, stets Sicherheitsreserven vorgesehen werden.

Aus der DE 197 31 687 A1 ist es bekannt, die Hubhöhe eines Flurförderzeugs mittels eines Reibrads kontinuierlich zu erfassen. Die in dieser Druckschrift beschriebene Messvorrichtung ist für eine Einflussnahme auf die obengenannten Betriebsgrößen jedoch nicht ausreichend sicher. Insbesondere müsste vor jedem Betriebsbeginn eine Referenzfahrt mit der Hubvorrichtung durchgeführt werden, um die Messvorrichtung anhand von definierten Messpunkten zu justieren und Fehlmessungen ausschließen zu können.

Ein gattungsgemäßes Flurförderzeug ist beispielsweise aus der FR 2 515161 A1 bekannt. Die Hubhöhe wird dabei durch zwei unabhängig voneinander arbeitende Messwertgeber erfasst. Für die Hubhöhenermittlung liegen somit zwei redundante Messwerte vor, die miteinander verglichen oder getrennte voneinander ausgewertet werden können. Ein Messwertgeber ist von einem Inkrementalgeber gebildet. Das impulsförmige Ausgangssignal des Inkrementalgebers wird mittels einer Zählschaltung ausgewertet, wobei aus dem Ergebnis der Zählung die aktuelle Hubhöhe herleitbar ist. Zweckmäßig ist die Verwendung eines zweikanaligen Inkrementalgebers, der neben dem impulsförmigen Ausgangssignal, das die Länge einer Hubbewegung als vorzeichenloser Betrag wiedergibt, zusätzlich ermöglicht, mittels eines zweiten impulsförmigen Signals die Bewegungsrichtung zu bestimmen.

Der Erfindung liegt daher die Aufgabe zugrunde, ein Flurförderzeug mit einer Vorrichtung zum Erfassen der Hubhöhe zur Verfügung zu stellen, die nach den geltenden Maschinenrichtlinien als "sicher" einzustufen ist und bei der Referenzfahrten zum Betriebsbeginn vermieden werden können.

Diese Aufgabe wird erfindungsgemäß dadurch gelöst, dass der als Inkrementalgeber ausgeführte Messwertgeber derart mit einem elektronischen Speicher verbunden ist, dass in dem elektronischen Speicher fortlaufend eine von der momentanen Hubhöhe abhängige Größe gespeichert wird, wobei der elektronische Speicher derart ausgeführt ist, dass die gespeicherte Größe unabhängig von der Versorgung des Speichers mit elektrischer Energie erhalten bleibt. Es kann hierdurch jederzeit, z.B. auch sofort nach einer Inbetriebsetzung des Flurförderzeugs, auf den mit dem Inkrementalgeber erzeugten Messwert zugegriffen werden. Als stromversorgungsunabhängiger elektronischer Speicher kann beispielsweise ein sogenanntes "flash memory"-Bauelement verwendet werden.

Ebenso ist es vorteilhaft, wenn zumindest ein Messwertgeber von einem Potentiometer gebildet ist. Der Widerstandswert des Potentiometers ist direkt von der Hubhöhe abhängig. Bei Kombination eines Potentiometers mit einem Inkrementalgeber als Messwertgeber können von jedem Messwertgeber die Vorteile genutzt und die Nachteile kompensiert werden. Der Vorteil des Potentiometers liegt in dem direkten Zusammenhang zwischen der Hubhöhe und dem Ausgangssignal, so dass keine nachgeschaltete Auswertung und Speicherung bei Betriebspausen erforderlich ist. Der Inkrementalgeber ermöglicht eine hohe Genauigkeit des Messergebnisses, und liefert ein digitales Ausgangssignal, welches direkt in einem Fahrzeugrechner verarbeitet werden kann.

Gemäß einer zweckmäßigen Ausgestaltung der Erfindung stehen die Messwertgeber über ein gemeinsames mechanisches Antriebselement mit der Hubvorrichtung in Wirkverbindung. Das mechanische Antriebselement überträgt die lineare Bewegung der Hubvorrichtung in eine Drehbewegung, an welche beide Messwertgeber gekoppelt sind.

Eine mögliche Ausführungsform besteht darin, dass das Antriebselement von einem Seilzug gebildet ist. Der Seilzug umfasst eine sich automatisch aufwickelnde Seilrolle und ein von der Seilrolle durch eine äußere Kraft abwickelbares Seil. Das Seilende ist an einem nicht höhenverstellbaren Bauteil befestigt, während die Seilrolle sich an einem mit der Hubvorrichtung anhebbaren Bauteil befindet, oder umgekehrt. Eine vertikale Bewegung des Hubvorrichtung führt somit automatisch zu einem Drehen der Seilrolle, die direkt oder indirekt, z.B. über ein Getriebe, mit den Messwertgebern verbunden ist.

Gemäß einer anderen möglichen Ausführungsform ist das Antriebselement von einem an einem Bauteil abrollenden Rad gebildet. Dieses Bauteil kann von einem anhebbaren Teil der Hubvorrichtung gebildet sein, wenn das Rad nicht höhenverstellbar ist. Alternativ hierzu ist das Bauteil nicht höhenbeweglich angeordnet, wobei das Rad an einem anhebbaren Teil der Hubvorrichtung befestigt ist. In jedem Fall wird die Drehbewegung des Rads direkt oder über ein Getriebe auf die Messwertgeber übertragen.

Fehlfunktionen des Flurförderzeugs aufgrund von Fehlmessungen des Flurförderzeugs können ausgeschlossen werden, wenn die Messwertgeber mit einer elektronischen Steuerung in Wirkverbindung stehen, die derart ausgeführt ist, dass die Messwerte der beiden Messwertgeber fortlaufend verglichen werden.

Zusätzlich kann mindestens ein Referenzschalter vorgesehen sein, der bei Erreichen einer bestimmten Hubhöhe seine Schaltstellung ändert. Der Referenzschalter ist in der Regel als mechanischer Schalter ausgeführt, der bei Erreichen von besonderen Stellungen der Hubvorrichtung betätigt wird. Beispielsweise können die untere Endstellung und/oder die obere Endstellung der Hubvorrichtung mit einem Referenzschalter versehen sein, da bei diesen Positionen besondere Eingriffe in die Steuerung des Flurförderzeugs, z.B. ein automatisches Abschalten des Hubantriebs, stattfinden. Das Ausgangssignal eines Referenzschalters kann gleichzeitig mit den Ausgangssignalen der fortlaufend arbeitenden Messwertgeber verglichen werden. Fehlmessungen oder Störungen, bei einer Anordnung mit Seilrolle z.B. ein Seilbruch, können hierdurch sofort erkannt werden.

Hierfür steht der Referenzschalter mit der elektronischen Steuerung in Wirkverbindung, die derart ausgeführt ist, dass der Messwert mindestens eines Messwertgebers mit der Schaltstellung des Referenzschalters fortlaufend verglichen wird.

Zweckmäßig ist es, wenn die Vorrichtung zum Erfassen der Hubhöhe mit einer Anzeigevorrichtung für die Hubhöhe in Wirkverbindung steht. Mit der Anzeigevorrichtung wird der Bedienperson das Einstellen von bestimmten Hubhöhen, die z.B. durch Regalböden vorgegeben sind, erleichtert.

Ebenso zweckmäßig ist es, wenn die Vorrichtung zum Erfassen der Hubhöhe mit einer Antriebssteuerung des Flurförderzeugs in Wirkverbindung steht. Das Hubhöhensignal kann von der Antriebssteuerung erfasst, ausgewertet und/oder gespeichert werden. Darüber hinaus können bestimmte Betriebsparameter des Flurförderzeugs in Abhängigkeit von der Hubhöhe durch die Antriebssteuerung verändert werden.

Hierbei ist es möglich, dass mittels der Antriebssteuerung das Beschleunigungsverhalten und/oder das Bremsverhalten einer Schubvorrichtung für die Last in Abhängigkeit von der momentanen Hubhöhe beeinflussbar ist. Die Schubvorrichtung ermöglicht ein Verschieben einer Last in horizontaler Richtung, relativ zu eine Fahrzeugrahmen des Flurförderzeugs. Die Funktion der Schubvorrichtung wird derart beeinflusst, dass bei steigender Hubhöhe die maximale Beschleunigung und die maximale Verzögerung der Last reduziert werden. Hierdurch kann ein Schwingen eines ausgefahrenen Hubgerüsts infolge von Massenkräften der Last und der Lastaufnahmevorrichtung zumindest annähernd vermieden werden.

Der selbe Vorteil wird erzielt, wenn mittels der Antriebssteuerung das Beschleunigungsverhalten und/oder das Bremsverhalten einer Schwenkvorrichtung für die Last in Abhängigkeit von der momentanen Hubhöhe beeinflussbar ist. Mit der Schwenkvorrichtung kann die Last relativ zu einem Hubgerüst um eine vertikale Achse geschwenkt werden. Durch ein Reduzieren der maximalen Beschleunigung und der maximalen Verzögerung der Schwenkvorrichtung können bei steigender Hubhöhe ebenfalls die auftretenden Massenkräfte reduziert werden.

Wenn mindestens zwei voneinander unabhängig betätigbare Hubvorrichtungen vorgesehen sind, ergeben sich besondere Vorteile, wenn für jede Hubvorrichtung eine Vorrichtung zum Erfassen der Hubhöhe vorgesehen ist. Zwei voneinander unabhängige Hubvorrichtungen sind häufig bei Hochregalstaplem vorhanden, wobei ein sogenanntes Zusatzhubwerk mittels einer Seitenschubvorrichtung und einer Schwenkvorrichtung an einem Hubgerüst anhebbar befestigt ist. Für die Anzeige der absoluten Hubhöhe können die von den beiden unabhängigen Vorrichtungen zum Erfassen der Hubhöhe des Hubgerüsts und des Zusatzhubwerks gelieferten Werte addiert werden.

Weitere Vorteile und Einzelheiten der Erfindung werden anhand des in den schematischen Figuren dargestellten Ausführungsbeispiels näher erläutert. Dabei zeigt
- Figur 1: ein erfindungsgemäßes Flurförderzeug,
- Figur 2: ein Blockschaltbild der Vorrichtung zum Ermitteln der Hubhöhe.

Figur 1 zeigt ein schematisch dargestelltes erfindungsgemäßes Flurförderzeug, das mit vier Rädern 1 auf einer Fahrbahn 2 aufsteht. Das Flurförderzeug weist ein Hubgerüst 3 auf, an dem ein Fahrerstand 4 in vertikaler Richtung 5 bewegbar geführt ist. An dem Fahrerstand 4 ist eine Zusatzhubvorrichtung 6 befestigt, an der ein Lastaufnahmemittel 7 in vertikaler Richtung 8 bewegbar befestigt ist.

Eine Vorrichtung zum Erfassen der Hubhöhe umfasst im vorliegenden Ausführungsbeispiel ein auf einer Seilrolle 9 aufwickelbares Seil 10. Die Seilrolle 9 ist im vorliegenden Ausführungsbeispiel an dem Fahrerstand 4 angeordnet, während das andere Seilende an einem nicht höhenbeweglichen Teil des Flurförderzeugs befestigt ist. Möglich ist jedoch auch eine umgekehrte Anordnung. Die Seilrolle 9 ist mit einer Rückholfeder ausgerüstet, die das Seil 10 stets in gespanntem Zustand hält. Von der Seilrolle 9 angetrieben werden zwei voneinander unabhängige Messwertgeber. Ein erster Messwertgeber ist hierbei von einem Inkrementalgeber 11 gebildet, der direkt an die Seilrolle 9 gekoppelt ist. Der zweite Messwertgeber ist ein Potentiometer 12, der mittels eines zwischengeschalteten Getriebes 13 mit der Seilrolle 9 verbunden ist. Mit dem Getriebe 13 wird sichergestellt, dass der maximale Drehwinkel des Potentiometers 12 dem maximalen Verfahrweg der Fahrerkabine 4 entspricht. Mit beiden Messwertgebem ist die Hubhöhe des Fahrerstands 4 praktisch stufenlos messbar. Eine Fehlfunktion eines der beiden Messwertgeber kann durch Vergleich der Ausgangssignale jederzeit festgestellt werden.

Zusätzlich ist ein Referenzschalter 14 vorgesehen, der von einem nicht höhenverstellbaren Schaltnocken 15 betätigbar ist. Der Referenzschalter 14, der bei tiefster Stellung des Fahrerstands 4 betätigt ist, wird vor der ersten Inbetriebnahme des Flurförderzeugs zum Einjustieren der stufenlos messenden Vorrichtung zum Erfassen der Hubhöhe benötigt. Darüber hinaus kann mit dem Referenzschalter 14 beispielsweise ein Bruch des Seils 10 erkannt werden, wenn sich das Seil 10 vollständig auf die Seilrolle 9 aufwickelt, der Referenzschalter 14 jedoch aufgrund des angehobenen Fahrerstands 4 nicht betätigt ist.

Figur 2 zeigt ein Blockschaltbild der Vorrichtung zum Erfassen der Hubhöhe des Flurförderzeugs. Dargestellt ist der erste Inkrementalgeber 11 zum Erfassen der Hubhöhe des Fahrerstands 4, sowie ein zweiter Inkrementalgeber 16, mit dem die Hubhöhe der Zusatzhubvorrichtung 6 (siehe Fig. 1) gemessen wird. Beide Inkrementalgeber 11, 16 sind mit einer speicherprogrammierbaren Steuerung 17 verbunden. Mit der Steuerung 17 ebenfalls verbunden sind das Potentiometer 12 und der Referenzschalter 14. Die Ausgangssignale des Inkrementalgebers 11, des Potentiometers 12 und der Referenzschalter 14 werden von der Steuerung 17 auf gegenseitige Plausibilität überprüft. Falls die Ausgangssignale nicht übereinstimmen, wird von der Steuerung ein Fehler signalisiert und werden entsprechende Sicherheitsmaßnahmen eingeleitet. Die Steuerung 17 umfasst einen elektronischen Speicher, in dem die von den Inkrementalgebern 11, 16 erzeugte Impulszahlen auch nach einer Unterbrechung der Stromversorgung gespeichert bleiben. Hierdurch sind nach einem Einschalten des Flurförderzeugs keine Referenzfahrten zum Justieren der Inkrementalgeber 11, 16 erforderlich.

Ein erstes Ausgangssignal der Steuerung 17 wird einer Anzeigevorrichtung 18 zugeführt, wobei für die Anzeigevorrichtung die mit den Inkrementalgebern 11 und 16 ermittelten Hubhöhen für des Hubgerüsts 3 und der Zusatzhubvorrichtung 6 addiert werden. Ein zweites Ausgangssignal der Steuerung 17 wird einer Antriebssteuerung 19 des Flurförderzeugs zugeführt, wobei im vorliegenden Ausführungsbeispiel dieses zweite Ausgangssignal ausschließlich die Hubhöhe des Hubgerüsts 3 wiedergibt. Möglich wäre es jedoch ebenso, der Antriebssteuerung 19 die Summe der Hubhöhen mehrerer Hubvorrichtungen zuzuführen.

Mit der Antriebssteuerung 19 kann der Fahrantrieb und gegebenenfalls auch ein Vorschubantrieb und/oder ein Schwenkantrieb für das Lastaufnahmemittel 7 (Fig. 1) in Abhängigkeit von der Hubhöhe beeinflusst werden. Grundsätzlich werden hierbei die Beschleunigungs- und Verzögerungswerte des Flurförderzeugs bzw. des Lastaufnahmemittels 7 bei steigender Hubhöhe reduziert.

## Patentansprüche

1. Flurförderzeug mit mindestens einer Hubvorrichtung und einer Vorrichtung zum Erfassen der Hubhöhe der Hubvorrichtung, die derart ausgeführt ist, dass mindestens zwei Messwertgeber die Hubhöhe fortlaufend erfassen und voneinander unabhängige Ausgangssignale liefern, wobei zumindest ein Messwertgeber von einem Inkrementalgeber (11) gebildet ist, **dadurch gekennzeichnet, dass** der als Inkrementalgeber (11) ausgeführte Messwertgeber derart mit einem elektronischen Speicher verbunden ist, dass in dem elektronischen Speicher fortlaufend eine von der momentanen Hubhöhe abhängige Größe gespeichert wird und der elektronische Speicher derart ausgeführt ist, dass die gespeicherte Größe unabhängig von der Versorgung des Speichers mit elektrischer Energie erhalten bleibt.

2. Flurförderzeug nach Anspruch 1, **dadurch gekennzeichnet, dass** zumindest ein Messwertgeber von einem Potentiometer (12) gebildet ist.

3. Flurförderzeug nach Anspruch 1 oder 2, **dadurch gekennzeichnet, dass** die Messwertgeber über ein gemeinsames mechanisches Antriebselement mit der Hubvorrichtung in Wirkverbindung stehen.

4. Flurförderzeug nach Anspruch 3, **dadurch gekennzeichnet, dass** das Antriebselement von einem Seilzug gebildet ist.

5. Flurförderzeug nach Anspruch 3, **dadurch gekennzeichnet, dass** das Antriebselement von einem an einem Bauteil abrollenden Rad gebildet ist.

6. Flurförderzeug nach einem der Ansprüche 1 bis 5, **dadurch gekennzeichnet, dass** die Messwertgeber mit einer elektronischen Steuerung in Wirkverbindung stehen, die derart ausgeführt ist, dass die Messwerte der beiden Messwertgeber fortlaufend verglichen werden.

7. Flurförderzeug nach einem der Ansprüche 1 bis 6, **dadurch gekennzeichnet, dass** mindestens ein Referenzschalter (14) vorgesehen ist, der bei Erreichen einer bestimmten Hubhöhe seine Schaltstellung ändert.

8. Flurförderzeug nach Anspruch 7, **dadurch gekennzeichnet, dass** der Referenzschalter (14) mit der elektronischen Steuerung in Wirkverbindung steht, die derart ausgeführt ist, dass der Messwert mindestens eines Messwertgebers mit der Schaltstellung des Referenzschalters (14) fortlaufend verglichen wird.

9. Flurförderzeug nach einem der Ansprüche 1 bis 8, **dadurch gekennzeichnet, dass** die Vorrichtung zum Erfassen der Hubhöhe mit einer Anzeigevorrichtung (18) für die Hubhöhe in Wirkverbindung steht.

10. Flurförderzeug nach einem der Ansprüche 1 bis 9, **dadurch gekennzeichnet, dass** die Vorrichtung zum Erfassen der Hubhöhe mit einer Antriebssteuerung (19) des Flurförderzeugs in Wirkverbindung steht.

11. Flurförderzeug nach Anspruch 12, **dadurch gekennzeichnet, dass** mittels der Antriebssteuerung (19) das Beschleunigungsverhalten und/oder das Bremsverhalten einer Schubvorrichtung für die Last in Abhängigkeit von der momentanen Hubhöhe beeinflussbar ist.

12. Flurförderzeug nach Anspruch 10 oder 11, **dadurch gekennzeichnet, dass** mittels der Antriebssteuerung (19) das Beschleunigungsverhalten und/oder das Bremsverhalten einer Schwenkvorrichtung für die Last in Abhängigkeit von der momentanen Hubhöhe beeinflussbar ist.

13. Flurförderzeug nach einem der Ansprüche 1 bis 12, **dadurch gekennzeichnet, dass** mindestens zwei voneinander unabhängig betätigbare Hubvorrichtungen vorgesehen sind und für jede Hubvorrichtung eine Vorrichtung zum Erfassen der Hubhöhe vorgesehen ist.

## Claims

1. Industrial truck with at least one lifting device and a device for detecting the lifting height of the lifting device, which is designed such that at least two measured-value sensors detect the lifting height continuously and produce output signals which are independent of one another, at least one measured-value sensor being formed by an incremental sensor (11), **characterized in that** the measured-value sensor, which is in the form of an incremental sensor (11), is connected to an electronic memory such that a variable which is dependent on the instantaneous lifting height is continuously stored in the electronic memory, and the electronic memory is designed such that the stored variable is retained irrespective of the supply of electrical energy to the memory.

2. Industrial truck according to Claim 1, **characterized in that** at least one measured-value sensor is formed by a potentiometer (12).

3. Industrial truck according to Claim 1 or 2, **characterized in that** the measured-value sensors are operatively connected to the lifting device via a common mechanical drive element.

4. Industrial truck according to Claim 3, **characterized in that** the drive element is formed by a cable pull.

5. Industrial truck according to Claim 3, **characterized in that** the drive element is formed by a wheel rolling on a component.

6. Industrial truck according to any of Claims 1 to 5, **characterized in that** the measured-value sensors are operatively connected to an electronic controller, which is designed such that the measured values from the two measured-value sensors are compared continuously.

7. Industrial truck according to any of Claims 1 to 6, **characterized in that** at least one reference switch (14) is provided which changes its switching position when a specific lifting height is reached.

8. Industrial truck according to Claim 7, **characterized in that** the reference switch (14) is operatively connected to the electronic controller, which is designed such that the measured value from at least one measured-value sensor is continuously compared with the switching position of the reference switch (14).

9. Industrial truck according to any of Claims 1 to 8, **characterized in that** the device for detecting the lifting height is operatively connected to a display device (18) for the lifting height.

10. Industrial truck according to any of Claims 1 to 9, **characterized in that** the device for detecting the lifting height is operatively connected to a drive controller (19) of the industrial truck.

11. Industrial truck according to Claim 12, **characterized in that** the acceleration behaviour and/or the braking behaviour of a pushing device for the load can be influenced by means of the drive controller (19), depending on the instantaneous lifting height.

12. Industrial truck according to Claim 10 or 11, **characterized in that** the acceleration behaviour and/or the braking behaviour of a pivoting device for the load can be influenced by means of the drive controller (19), depending on the instantaneous lifting height.

13. Industrial truck according to any of Claims 1 to 12, **characterized in that** at least two lifting devices are provided which can be actuated independently of one another, and a device for detecting the lifting height is provided for each lifting device.

## Revendications

1. Chariot de manutention comprenant au moins un dispositif de levage et un dispositif pour détecter la hauteur de levage du dispositif de levage, qui est réalisé de telle sorte qu'au moins deux capteurs de mesure détectent en continu la hauteur de levage et fournissent des signaux de sortie indépendants les uns des autres, au moins un capteur de mesure étant formé par un capteur incrémental (11), **caractérisé en ce que** le capteur de mesure réalisé sous forme de capteur incrémental (11) est connecté à une mémoire électronique de telle sorte qu'une valeur dépendant de la hauteur de levage instantanée soit mémorisée en continu dans la mémoire électronique et **en ce que** la mémoire électronique est réalisée de telle sorte que la valeur mémorisée reste conservée indépendamment de l'alimentation en énergie électrique de la mémoire.

2. Chariot de manutention selon la revendication 1, **caractérisé en ce qu'**au moins un capteur de mesure est formé par un potentiomètre (12).

3. Chariot de manutention selon la revendication 1 ou 2, **caractérisé en ce que** les capteurs de mesure sont en liaison coopérante avec le dispositif de levage par le biais d'un élément d'entraînement mécanique commun.

4. Chariot de manutention selon la revendication 3, **caractérisé en ce que** l'élément d'entraînement est formé par un câble Bowden.

5. Chariot de manutention selon la revendication 3, **caractérisé en ce que** l'élément d'entraînement est formé par une roue roulant sur un composant.

6. Chariot de manutention selon l'une quelconque des revendications 1 à 5, **caractérisé en ce que** les capteurs de mesure sont en liaison coopérante avec une commande électronique, qui est réalisée de telle sorte que les valeurs de mesure des deux capteurs de mesure soient comparées en continu.

7. Chariot de manutention selon l'une quelconque des revendications 1 à 6, **caractérisé en ce que** l'on prévoit au moins un commutateur de référence (14) qui modifie sa position de commutation une fois qu'une hauteur de levage définie est atteinte.

8. Chariot de manutention selon la revendication 7, **caractérisé en ce que** le commutateur de référence (14) est en liaison coopérante avec la commande électronique qui est réalisée de telle sorte que la valeur de mesure d'au moins un capteur de mesure soit comparée en continu avec la position de commutation du commutateur de référence (14).

9. Chariot de manutention selon l'une quelconque des revendications 1 à 8, **caractérisé en ce que** le dispositif pour détecter la hauteur de levage est en liaison coopérante avec un dispositif d'affichage (18) pour la hauteur de levage.

10. Chariot de manutention selon l'une quelconque des revendications 1 à 9, **caractérisé en ce que** le dispositif pour détecter la hauteur de levage est en liaison coopérante avec une commande d'entraînement (19) du chariot de manutention.

11. Chariot de manutention selon la revendication 12, **caractérisé en ce que** le comportement d'accélération et/ou le comportement de freinage d'un dispositif de poussée pour la charge peut être influencé en fonction de la hauteur de levage instantanée au moyen de la commande d'entraînement (19).

12. Chariot de manutention selon la revendication 10 ou 11, **caractérisé en ce que** le comportement d'accélération et/ou le comportement de freinage d'un dispositif de pivotement pour la charge peut être influencé en fonction de la hauteur de levage instantanée au moyen de la commande d'entraînement (19).

13. Chariot de manutention selon l'une quelconque des revendications 1 à 12, **caractérisé en ce que** l'on prévoit au moins deux dispositifs de levage actionnables indépendamment l'un de l'autre et **en ce que** l'on prévoit pour chaque dispositif de levage un dispositif pour détecter la hauteur de levage.
